# EUROPÄISCHE PATENTSCHRIFT

(11) **EP 3 377 231 B1**
(45) Veröffentlichungstag und Bekanntmachung des Hinweises auf die Patenterteilung: **18.03.2020**
(21) Anmeldenummer: 16795233.2
(22) Anmeldetag: 14.11.2016
(51) Int. Cl.: B05B 12/12, B05B 12/00, B05B 13/04, B05B 12/16, B05B 3/10, B05B 5/04, B05B 14/00

(54) **BESCHICHTUNGSVERFAHREN UND ENTSPRECHENDE BESCHICHTUNGSANLAGE**
COATING METHOD AND CORRESPONDING COATING SYSTEM
MÉTHODE DE REVÊTEMENT ET DISPOSITIF DE REVÊTEMENT CORRESPONDANT

(30) Priorität: 20.11.2015 DE 102015015090
(43) Veröffentlichungstag der Anmeldung: 26.09.2018
(73) Patentinhaber: Dürr Systems AG, 74321 Bietigheim-Bissingen (DE)
(72) Erfinder: FRITZ, Hans-Georg, 73760 Ostfildern (DE); WÖHR, Benjamin, 74363 Eibensbach (DE); KLEINER, Marcus, 74354 Besigheim (DE); BUBEK, Moritz, 71640 Ludwigsburg (DE)
(74) Vertreter: v. Bezold & Partner Patentanwälte - PartG mbB
(86) Internationale Anmeldenummer: PCT/EP2016/001899
(87) Internationale Veröffentlichungsnummer: WO 2017/084748

(56) Entgegenhaltungen:
- EP-A2- 2 208 541
- EP-A2- 2 644 392
- DE-A1-102007 020 287
- DE-A1-102010 019 612
- DE-A1-102012 005 650
- GB-A- 1 253 099
- US-A- 4 783 977

## Beschreibung

Die Erfindung betrifft ein Beschichtungsverfahren zur Beschichtung eines Bauteils mit einem Beschichtungsmittel, insbesondere zur Lackierung von Kraftfahrzeugkarosseriebauteilen oder Luftfahrtindustriebauteilen in einer Lackieranlage. Weiterhin umfasst die Erfindung eine entsprechende Beschichtungsanlage.

Bei der Lackierung von Kraftfahrzeugkarosserien oder Luftfahrtindustriebauteilen besteht teilweise das Bedürfnis, verschiedene Teile der Kraftfahrzeugkarosserie mit unterschiedlichen Farben zu lackieren. Beispielsweise kann es wünschenswert sein, das Dach einer Kraftfahrzeugkarosserie in einer anderen Farbe zu lackieren als die restliche Kraftfahrzeugkarosserie.

Bei einem Einsatz eines Rotationszerstäubers als Applikationsgerät muss die Kraftfahrzeugkarosserie bei einer solchen Kontrastlackierung zweimal hintereinander mit der jeweils gewünschten Farbe lackiert werden. Bei dem zweiten Lackiervorgang müssen dann diejenigen Oberflächenbereiche der Kraftfahrzeugkarosserie maskiert werden, die nicht mit der neuen Farbe lackiert werden. Dieses Maskieren der Kraftfahrzeugkarosserie ist aufwändig.

Weiterhin ist es aus dem Stand der Technik (z. B. DE 10 2013 002 433 A1, DE 10 2013 002 413 A1, DE 10 2013 002 412 A1, DE 10 2013 002 411 A1) bekannt, Applikationsgeräte und Applikationsprozesse einzusetzen, die einen eng begrenzten Beschichtungsmittelstrahl abgeben und deshalb eine randscharfe Beschichtung oder Lackierung ermöglichen.

Diese im oben genannten Stand der Technik beschriebene maskierungsfrei aufgetragene, randscharfe Beschichtung erzeugt keine Lack- oder Beschichtungsmittelverluste durch Overspray. Derartige ressourcenschonende Verfahren sind für eine Vielzahl von Anwendungen von Vorteil, wie z.B. für Beschichtungsprozesse.

Die gewollte und vorteilhafte Scharfkantigkeit der durch derartige Applikatoren erzeugten Lackierbahn erfordert eine im Vergleich zu zerstäubenden Applikatoren wesentlich höhere Genauigkeit der Ein- und Ausschaltorte.

Bei dem Einsatz solcher Applikationsgeräte zur Lackierung von Kraftfahrzeugkarosserien mit Kontrastfarben besteht die Notwendigkeit, dass der Beschichtungsmittelstrahl an bestimmten Schaltpunkten eingeschaltet bzw. abgeschaltet wird. Beim Übergang von einem nicht zu lackierenden Bereich auf einen zu lackierenden Bereich muss der Beschichtungsmittelstrahl an der Grenze zwischen den beiden Bereichen eingeschaltet werden. Umgekehrt muss der Beschichtungsmittelstrahl beim Übergang von einem zu lackierenden Bereich auf einen nicht zu lackierenden Bereich an der Grenze zwischen den beiden Bereichen abgeschaltet werden. Es ist deshalb aus dem Stand der Technik bekannt, bestimmte Schaltpunkte auf der Bauteiloberfläche der zu lackierenden Kraftfahrzeugkarosserien zu programmieren, an denen der Beschichtungsmittelstrahl eingeschaltet bzw. ausgeschaltet wird. Diese Schaltpunkte werden üblicherweise anhand vorgegebener CAD-Daten (CAD: Computer Aided Design) der jeweiligen Kraftfahrzeugkarosserie programmiert.

Problematisch hierbei ist die Tatsache, dass in der Praxis räumliche Abweichungen auftreten können zwischen den eigentlich gewünschten Schaltpunkten einerseits und den in der Praxis realisierten Schaltpunkten andererseits.

Eine mögliche Ursache für solche Abweichungen zwischen den gewünschten Schaltpunkten einerseits und den praktisch realisierten Schaltpunkten andererseits besteht in einer Abweichung der realen äußeren Form der Kraftfahrzeugkarosserie von den vorgegebenen CAD-Daten.

Eine andere mögliche Ursache für solche Abweichungen besteht in den Signallaufzeiten von der Robotersteuerung zu dem Beschichtungsmittelventil, welches den Beschichtungsmittelstrahl freigibt bzw. sperrt. So kann beispielsweise eine Robotersteuerung eine Zykluszeit eines Steuerzyklus' von 4 ms haben, was bei einer Verfahrgeschwindigkeit von beispielsweise 1000 mm/s zu einem Verfahrweg von beispielsweise 4 mm führt, wobei sich dieser Verfahrweg auch über mehrere Steuerzyklen der Robotersteuerung aufsummieren kann. Diese Signallaufzeit von der Robotersteuerung zu dem Beschichtungsmittelventil führt zu einem verzögerten Schaltvorgang und damit zu einer Verschiebung des tatsächlichen Schaltpunktes gegenüber dem gewünschten Schaltpunkt.

Eine weitere mögliche Ursache für Abweichungen zwischen den gewünschten Schaltpunkten einerseits und den praktisch realisierten Schaltpunkten andererseits besteht in der Positionierung der Kraftfahrzeugkarosserie entlang der Lackierstraße, da diese Positionierung nicht absolut exakt erfolgt. So werden die zu lackierenden Kraftfahrzeugkarosserien von einem Förderer entlang der Lackierstraße durch die Lackieranlage gefördert, wobei der Förderer eine bestimmte Positionierungsungenauigkeit aufweist. Diese Positionierungsungenauigkeit führt ohne eine geeignete Kompensation zu einer entsprechenden räumlichen Abweichung zwischen den gewünschten Schaltpunkten einerseits und den praktisch realisierten Schaltpunkten andererseits.

Die räumliche Abweichung zwischen den gewünschten Schaltpunkten einerseits und den praktisch realisierten Schaltpunkten andererseits ist mit verschiedenen Nachteilen verbunden.

So müssen die programmierten Schaltpunkte zur Erreichung eines einwandfreien Beschichtungsergebnisses vorverlegt werden, damit auch unter Berücksichtigung einer möglichen Verschiebung des Schaltpunktes in der Praxis eine ausreichende Beschichtung erreicht wird, wobei diese Vorverlegung des programmierten Schaltpunktes zu einem erhöhten Lackverbrauch führt und mit einem Programmierungsaufwand verbunden ist.

Darüber hinaus kann es in der Praxis zu Einschalt- bzw. Ausschaltzeiten kommen, die nicht immer exakt reproduzierbar sind, da die Signale der Robotersteuerung nicht immer im selben Steuerzyklus schalten.

Ferner besteht auch das Risiko einer Unterbeschichtung, wenn zum Beispiel der Ausschaltpunkt durch einen Fehlereinfluss zu früh liegt.

Aus US 2012/0 219 699 A1 ist ein Beschichtungsverfahren bekannt, bei dem das zu beschichtende Bauteil kamerabasiert eingemessen wird, um die genaue Relativposition des zu beschichtende Bauteils in Bezug auf das Applikationsgerät zu erfassen. Eine Definition von Schaltpunkten ist daraus jedoch nicht bekannt. Die Referenzmarkierungen auf der Bauteiloberfläche dienen hierbei also ausschließlich zur Vermessung der Relativposition des zu beschichtenden Bauteils in Bezug auf das Applikationsgerät.

Ferner ist zum allgemeinen technischen Hintergrund auch hinzuweisen auf US 2001/0036512 A1.

Zum allgemeinen technischen Hintergrund der Erfindung ist auch hinzuweisen auf D2 (DE 10 2012 005650 A1), D3 (EP 2 644 392 A2), D4 (EP 2 208 541 A2), D5 (DE 10 2010 019612 A1) und D6 (US 4 783 977 A). Schließlich offenbart DE 10 2007 020287 A1 ein Beschichtungsverfahren gemäß dem Oberbegriff von Anspruch 1 und eine Beschichtungsanlage gemäß dem Oberbegriff von Anspruch 10. Hierbei werden auf der Bauteiloberfläche Schaltmarkierungen erzeugt, um die Schaltpunkte zu markieren. Die Schaltmarkierungen werden dabei von einem optischen Sensor erfasst. Allerdings ist die Erzeugung der Schaltmarkierungen hierbei aufwändig und unflexibel.

Der Erfindung liegt deshalb die Aufgabe zugrunde, ein entsprechend verbessertes Beschichtungsverfahren und eine entsprechend verbesserte Beschichtungsanlage zu schaffen.

Diese Aufgabe wird durch ein Beschichtungsverfahren bzw. eine Beschichtungsanlage gemäß den Nebenansprüchen gelöst.

Das erfindungsgemäße Beschichtungsverfahren sieht zunächst in Übereinstimmung mit dem Stand der Technik vor, dass ein Applikationsgerät über eine zu beschichtende Bauteilfläche des Bauteils (z. B. Kraftfahrzeugkarosseriebauteil) bewegt wird, insbesondere mittels eines mehrachsigen Beschichtungsroboters mit einer seriellen Kinematik, wobei das Applikationsgerät vorzugsweise entlang einer programmierten Lackierbahn über die Bauteiloberfläche bewegt wird. Der Applikator kann jedoch auch mit einer anderen ein- oder mehrachsigen Bewegungsvorrichtung über das Bauteil geführt werden.

Weiterhin sieht das erfindungsgemäße Beschichtungsverfahren in Übereinstimmung mit dem Stand der Technik vor, dass das Applikationsgerät mindestens einen Beschichtungsmittelstrahl eines Beschichtungsmittels (z. B. Lack) auf die zu beschichtende Bauteiloberfläche abgibt, während das Applikationsgerät über die Bauteiloberfläche bewegt wird.

Auch bei dem erfindungsgemäßen Beschichtungsverfahren werden hierbei bestimmte Schaltpunkte auf der zu beschichtenden Bauteiloberfläche definiert, an denen eine Schaltaktion ausgelöst werden soll, wie beispielsweise das Einschalten oder das Ausschalten des mindestens einen Beschichtungsmittelstrahls.

Während der Bewegung des Applikationsgerätes über die Bauteiloberfläche wird dann die gewünschte Schaltaktion (z. B. Einschalten oder Ausschalten des mindestens einen Beschichtungsmittelstrahls) ausgeführt, wenn ein Schaltpunkt erreicht wird.

Bei dem eingangs beschriebenen bekannten Beschichtungsverfahren werden die Schaltpunkte auf der Bauteiloberfläche nur programmiert und sind somit auf der Bauteiloberfläche selbst nicht sichtbar. Dies führt zu den vorstehend beschriebenen Problemen, da die tatsächlichen Schaltpunkte von den programmierten Schaltpunkten räumlich abweichen können.

Die Erfindung löst dieses Problem dadurch, dass die programmierten Schaltpunkte auf der Bauteiloberfläche durch Schaltmarkierungen markiert werden, wobei die einzelnen Schaltmarkierungen jeweils einem Schaltpunkt entsprechen.

Bei der Bewegung des Applikationsgerätes über die Bauteiloberfläche wird dann laufend überprüft, ob eine Schaltmarkierung erreicht wird. Beim Erfassen einer Schaltmarkierung wird dann die gewünschte programmierte (erwartete) Schaltaktion (z. B. Einschalten oder Ausschalten des Beschichtungsmittelstrahls) ausgeführt.

Gemäß der Erfindung sind die Schaltmarkierungen optische Schaltmarkierungen, die mittels einer Lichtquelle erzeugt werden, insbesondere mittels eines Lasers oder einer Laserdiode. Hierzu strahlt die Lichtquelle eine geeignete Lichtmarkierung (z. B. Lichtpunkt, Lichtlinie) auf die Bauteiloberfläche, um den Schaltpunkt mit einer entsprechenden Schaltmarkierung zu markieren.

Die optischen Schaltmarkierungen auf der Bauteiloberfläche werden mittels eines optischen Sensors (z. B. Kamera, CCD-Sensor) erfasst.

In dem bevorzugten Ausführungsbeispiel der Erfindung wird das Applikationsgerät von einem mehrachsigen Beschichtungsroboter mit einer seriellen Roboterkinematik über die Bauteiloberfläche bewegt, was an sich aus dem Stand der Technik bekannt ist und deshalb nicht näher beschrieben wird.

Die Bewegung des Beschichtungsroboters wird hierbei von einer Robotersteuerung gesteuert, was ebenfalls an sich aus dem Stand der Technik bekannt ist.

Die Erzeugung der Schaltmarkierungen, die Erfassung der Schaltmarkierungen und/oder das Einschalten und Ausschalten des Applikationsgerätes wird dagegen vorzugsweise nicht von der Robotersteuerung gesteuert, sondern von einer Schaltpunktsteuerung.

Diese Aufgabenteilung zwischen der Robotersteuerung einerseits und der Schaltpunktsteuerung andererseits ist vorteilhaft, weil das dynamische Ansprechverhalten der Schaltpunktsteuerung und damit die Geschwindigkeit des Ansprechens auf die Schaltmarkierungen nicht durch die Dauer des Steuerzyklus' der Robotersteuerung beschränkt wird. So kann die Robotersteuerung mit einem Steuerzyklus von beispielsweise 4 ms arbeiten, da dieser Steuerzyklus ausreichend kurz für die Bewegung des Applikationsgerätes ist. Die Schaltpunktsteuerung kann dagegen mit einem kürzeren Steuerzyklus arbeiten, um ein möglichst schnelles Ansprechen auf die detektierten Schaltmarkierungen zu ermöglichen. Dadurch wird verhindert, dass beim Erkennen der einzelnen Schaltmarkierungen unerwünschte Schaltverzögerungen zwischen dem Erkennen der Schaltmarkierung und dem Ausführen der Schaltaktion (z. B. Einschalten oder Ausschalten des Beschichtungsmittelstrahls) auftreten. In einer Erfindungsvariante ist die Schaltpunktsteuerung in die Robotersteuerung integriert. Beispielsweise können die Schaltpunktsteuerung einerseits und die Robotersteuerung andererseits als separate Software-Module oder als separate Hardware-Module in einer gemeinsamen Steuereinheit realisiert sein.

In einer anderen Erfindungsvariante ist die Schaltpunktsteuerung dagegen von der Robotersteuerung getrennt, d. h. die beiden Steuerungen sind nicht in einer gemeinsamen Steuereinheit angeordnet. Auch hierbei können die Schaltpunktsteuerung einerseits und die Robotersteuerung andererseits als separate Hardware-Module oder als separate Software-Module realisiert sein.

Es wurde bereits vorstehend erwähnt, dass die gewünschten Schaltpunkte auf der Bauteiloberfläche durch optische Schaltmarkierungen, die mittels einer Lichtquelle, beispielsweise von einem Laser auf die Bauteiloberfläche aufgestrahlt werden. Die Erzeugung dieser Schaltmarkierungen auf der Bauteiloberfläche erfolgt vorzugsweise unter Berücksichtigung von CAD-Daten des zu beschichtenden Bauteils, wobei die CAD-Daten die räumliche Form des Bauteils wiedergeben. Darüber hinaus wird vorzugsweise die räumliche Position des zu beschichtenden Bauteils ermittelt, beispielsweise durch Auslesen eines Bandgebers an dem Förderer der Lackierstraße. Die räumliche Position der Schaltmarkierungen auf der Bauteiloberfläche wird dann in Abhängigkeit von den CAD-Daten und in Abhängigkeit von der räumlichen Position des zu beschichtenden Bauteils festgelegt.

Weiterhin besteht im Rahmen der Erfindung die Möglichkeit, dass von dem vorgegebenen und durch Schaltmarkierungen markierten Schaltpunkt weitere Schaltpunkte abgeleitet werden, die entlang der Bahnbewegung vorgelagert oder nachgelagert sind. Beispielsweise kann von dem eigentlichen Schaltpunkt ein Vorschaltpunkt abgeleitet werden, der auf der Lackierbahn vor dem Schaltpunkt liegt. Weiterhin kann von dem durch Schaltmarkierungen markierten Schaltpunkt ein Nachschaltpunkt abgeleitet werden, der auf der Lackierbahn hinter dem Schaltpunkt liegt. An dem Vorschaltpunkt, dem Schaltpunkt und dem Nachschaltpunkt können dann unterschiedliche Schaltaktionen ausgeführt werden.

Beispielsweise kann an dem Vorschaltpunkt ein Beschichtungsmittelventil geöffnet werden, welches den Beschichtungsmittelstrahl freigibt. Zu diesem Zeitpunkt bleibt dann zunächst eine Auffangvorrichtung aktiv, welche den abgegebenen Beschichtungsmittelstrahl auffängt, so dass der Beschichtungsmittelstrahl zunächst noch nicht auf die Bauteiloberfläche gelangt.

An dem eigentlichen Schaltpunkt wird die Auffangvorrichtung inaktiv geschaltet, so dass der Beschichtungsmittelstrahl unmittelbar nach dem Schaltzeitpunkt auf die Bauteiloberfläche trifft.

An einem ersten Nachschaltpunkt kann dann wieder die Auffangvorrichtung aktiv geschaltet werden, so dass der Beschichtungsmittelstrahl unmittelbar nach dem Schaltzeitpunkt nicht mehr auf die Bauteiloberfläche auftrifft.

An einem zweiten Nachschaltpunkt kann dann schließlich das Beschichtungsmittelventil geschlossen werden, so dass der Beschichtungsmittelstrahl abgeschaltet wird.

Die Verwendung einer solchen Auffangvorrichtung bietet die Möglichkeit, dass der Beschichtungsmittelstrahl relativ plötzlich eingeschaltet bzw. ausgeschaltet werden kann, wobei keine transienten Übergangsvorgänge auftreten.

Die vorstehend erwähnte Auffangvorrichtung ist hinsichtlich Konstruktion und Betriebsweise auch in der parallelen und zeitgleich eingereichten deutschen Patentanmeldung der Anmelderin mit dem Titel "Beschichtungsvorrichtung und entsprechendes Betriebsverfahren" detailliert beschrieben. Der Inhalt dieser parallelen deutschen Patentanmeldung ist deshalb der vorliegenden Anmeldung hinsichtlich der Konstruktion und Betriebsweise der Auffangvorrichtung in vollem Umfang zuzurechnen.

Weiterhin ist zu erwähnen, dass der im Rahmen der Erfindung verwendete Begriff einer Schaltaktion allgemein zu verstehen ist und nicht beschränkt ist auf das Einschalten bzw. Ausschalten des Beschichtungsmittelstrahls. Vielmehr kann auch allgemein ein Fluidstrom eingeschaltet bzw. ausgeschaltet werden, wie beispielsweise ein Luftstrom oder ein Lenkluftstrom eines Zerstäubers. Darüber hinaus kann die Schaltaktion im Einschalten oder Ausschalten einer elektrostatischen Beschichtungsmittelaufladung bestehen. Ferner kann die Schaltaktion in dem vorstehend erwähnten Aktivieren oder Inaktivieren einer Auffangvorrichtung bestehen oder allgemein eines Aktors. In diesem Zusammenhang ist auch zu erwähnen, dass die Schaltaktion nicht notwendigerweise in einem qualitativen Umschalten zwischen zwei Zuständen (EIN/AUS) besteht. Es besteht vielmehr im Rahmen der Erfindung auch die Möglichkeit, dass eine Schaltaktion in einer kontinuierlichen Änderung eines Betriebsparameters besteht.

Es wurde bereits vorstehend erwähnt, dass es sich bei den Schaltmarkierungen um optische Schaltmarkierungen handelt, die durch Bestrahlung der Bauteiloberfläche mit Licht erzeugt werden. In diesem Zusammenhang ist zu erwähnen, dass das Licht zur Erzeugung der Schaltmarkierungen wahlweise im sichtbaren Wellenlängenbereich, im infraroten Wellenlängenbereich oder im ultravioletten Wellenlängenbereich liegen kann.

In einer Erfindungsvariante ist das Licht der Lichtquelle breitbandig mit einem Wellenlängenspektrum mit einer Bandbreite von mindestens 100 nm, 250 nm oder 500 nm.

Es besteht jedoch alternativ auch die Möglichkeit, dass das Licht der Wellenlänge ein schmalbandiges Wellenlängenspektrum mit einer Bandbreite von höchstens 50 nm, 25 nm, 10 nm oder höchstens 1 nm aufweist, um die Störanfälligkeit gegenüber Umgebungslicht zu verringern, wobei der optische Sensor dann in einem schmalbandigen Wellenlängenbereich empfindlich ist, der innerhalb des Wellenlängenspektrums der Lichtquelle liegt.

Zu der Lichtquelle ist auch zu erwähnen, dass die Lichtquelle wahlweise ortsfest oder räumlich beweglich angeordnet sein kann. In jedem Fall aber ist es vorgesehen, dass die Lichtquelle den Lichtstrahl räumlich bewegen kann, um die optische Schaltmarkierung an der gewünschten Stelle auf der Bauteiloberfläche zu erzeugen.

Zu der Schaltmarkierung auf der Bauteiloberfläche ist zu erwähnen, dass die Schaltmarkierung eine Lichtfläche, ein Lichtstreifen oder ein Lichtpunkt sein kann oder ein Lichtmuster enthalten kann.

Beispielsweise kann die Schaltmarkierung eine Umrandung einer zu beschichtenden Teilfläche auf der Bauteiloberfläche linienförmig markieren, wobei die zu beschichtende Teilfläche in diesem Fall von einem Lichtstreifen umgeben ist. Alternativ kann die Schaltmarkierung eine zu beschichtende Teilfläche auf der Bauteiloberfläche flächig markieren. Ferner besteht die Möglichkeit, dass die Schaltpunkte punktförmig markiert werden.

Hinsichtlich des Beschichtungsmittels ist die Erfindung nicht auf Lack beschränkt, sondern auch mit anderen Beschichtungsmitteln realisierbar, wie beispielsweise Klebstoff, Dichtmittel oder Dämmstoff, um nur einige Beispiele zu nennen.

Auch hinsichtlich des verwendeten Applikationsgerätes ist die Erfindung nicht auf einen bestimmten Typ eines Applikationsgerätes beschränkt. Beispielsweise kann es sich bei dem Applikationsgerät um einen Zerstäuber handeln, wie beispielsweise einen Rotationszerstäuber. Alternativ kann ein Applikationsgerät eingesetzt werden, das einen Tröpfchenstrahl des Beschichtungsmittelstrahls appliziert oder einen zusammenhängenden Beschichtungsmittelstrahl. Derartige Applikationsgeräte sind aus den eingangs bereits erwähnten Patentanmeldungen DE 10 2013 002 412 A1, DE 10 2013 002 413 A1, DE 10 2013 002 433 A1 und DE 10 2013 002 411 A1 bekannt, so dass der Inhalt dieser Patentanmeldungen der vorliegenden Beschreibung hinsichtlich des Aufbaus und der Funktionsweise des Applikationsgerätes in vollem Umfang zuzurechnen ist.

Weiterhin ist zu erwähnen, dass sich die Erfindung nicht nur zur Beschichtung von Kraftfahrzeugkarosseriebauteilen oder Anbauteilen für Kraftfahrzeuge eignen. Vielmehr können im Rahmen der Erfindung auch andere Typen von Bauteilen beschichtet werden.

Zu den Schaltpunkten ist zu erwähnen, dass diese vorzugsweise eine Grenze zwischen einem lackfreien Bereich und einem zu lackierenden Bereich anzeigen.

Ferner ist zu erwähnen, dass der optische Sensor vorzugsweise mechanisch mit dem Applikationsgerät verbunden ist und synchron mit dem Applikationsgerät über die Bauteiloberfläche bewegt wird.

Hierbei hat der optische Sensor vorzugsweise einen Detektionsbereich, welcher der Bewegung des Applikationsgeräts vorauseilt. Der optische Sensor schaut vorzugsweise auf der programmierten Lackierbahn voraus, um rechtzeitig eine Schaltmarkierung auf der Bauteiloberfläche erkennen zu können.

Es besteht jedoch alternativ auch die Möglichkeit, dass der optische Sensor getrennt von dem Applikationsgerät angeordnet ist, beispielsweise ortsfest.

Schließlich ist zu erwähnen, dass die Erfindung auch Schutz beansprucht für eine erfindungsgemäße Beschichtungsanlage, welche das vorstehend beschriebene Beschichtungsverfahren ausführt. Der Aufbau und die Funktionsweise dieser erfindungsgemäßen Beschichtungsanlage ergeben sich bereits aus der vorstehenden Beschreibung, so dass auf eine separate Beschreibung der Beschichtungsanlage verzichtet werden kann.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung einer herkömmlichen Bahnlackierung, wobei der tatsächliche Schaltpunkt exakt mit dem programmierten Schaltpunkt übereinstimmt,
- Figur 2: eine Abwandlung von Figur 1, wobei der tatsächliche Schaltpunkt auf der Bahn vor dem programmierten Schaltpunkt liegt,
- Figur 3: eine Abwandlung von Figur 1, wobei der tatsächliche Schaltpunkt auf der Bahn hinter dem programmierten Schaltpunkt liegt,
- Figur 4: eine schematische Darstellung einer erfindungsgemäßen Beschichtungsanlage, die Schaltmarkierungen auf der Bauteiloberfläche erkennt,
- Figur 5: eine andere Darstellung der Beschichtungsanlage aus Figur 4 mit einer zusätzlichen Schaltpunktsteuerung und einer Robotersteuerung,
- Figur 6: ein Steuerdiagramm zur Verdeutlichung der Arbeitsteilung zwischen der Robotersteuerung und der Schaltpunktsteuerung gemäß Figur 5,
- Figur 7: eine Abwandlung von Figur 5,
- Figur 8: eine schematische Darstellung zur Verdeutlichung der Erfindung,
- Figur 9: ein Signaldiagramm des Ausgangssignals des Sensors zur Erkennung der Schaltmarkierungen,
- Figur 10: ein Flussdiagramm zur Verdeutlichung der Erzeugung der Schaltmarkierungen auf der Bauteiloberfläche,
- Figur 11: ein Flussdiagramm zur Verdeutlichung der Erkennung der Schaltmarkierungen auf der Bauteiloberfläche,
- Figur 12A: eine schematische Darstellung einer Auffangvorrichtung zum Auffangen des Beschichtungsmittelstrahls im inaktiven Zustand,
- Figur 12B: die Auffangvorrichtung aus Figur 12A im aktivierten Zustand, sowie
- Figur 13: ein Diagramm zur Verdeutlichung eines Vorschaltpunktes, eines Schaltpunktes und zweier Nachschaltpunkte auf einer programmierten Roboterbahn.

Die Figuren 1 bis 3 zeigen zunächst verschiedene Abbildungen zur Verdeutlichung einer bahnorientierten Lackierung. Dabei wird ein Applikationsgerät entlang einer Lackierbahn 1 über eine Bauteiloberfläche geführt, wobei das Applikationsgerät zunächst einen vorgegebenen (programmierten) lackfreien Bereich 2 passiert und dann einen vorgegebenen (programmierten) Lackierbereich 3 erreicht, der lackiert werden soll. Der Lackierbereich 3 ist hierbei von dem lackfreien Bereich 2 durch eine Grenze 4 getrennt. An der Grenze 4 zwischen dem lackfreien Bereich und dem Lackierbereich 3 liegt ein programmierter Einschaltpunkt 4.2, an dem das Applikationsgerät eingeschaltet werden soll, damit das Applikationsgerät dann anschließend den Lackierbereich 3 auf der Lackierbahn 1 lackiert.

Hierbei ist zu bemerken, dass in der Praxis der tatsächliche Einschaltpunkt 5 von dem programmierten Einschaltpunkt 4.2 abweicht, was zu Beschichtungsfehlern führt, wie nachfolgend erläutert wird.

In der Abbildung gemäß Figur 1 fällt der tatsächliche Einschaltpunkt 5 dem programmierten Einschaltpunkt 4.2 zusammen und liegt exakt auf der Grenze 4, so dass keine Abweichung zwischen dem programmierten gewünschten Einschaltpunkt 4.2 und dem tatsächlichen Einschaltpunkt 5 auftritt.

Bei der Abbildung gemäß Figur 2 liegt der tatsächliche Einschaltpunkt 5 dagegen auf der Lackierbahn 1 vor der Grenze 4 zwischen dem programmierten lackfreien Bereich 2 und dem programmierten Lackierbereich 3. Hierbei kommt es also zu einer unerwünschten Beschichtung des lackfreien Bereichs 2 zwischen dem Einschaltpunkt 5 und der Grenze 4 in einem Bereich 3.2, der eigentlich lackfrei sein sollte.

Figur 3 zeigt dagegen eine Abwandlung, bei welcher der tatsächliche Einschaltpunkt 5 auf der Lackierbahn 1 hinter der Grenze 4 zwischen dem programmierten lackfreien Bereich 2 und dem programmierten Lackierbereich 3 liegt. Dies hat zur Folge, dass es in dem programmierten Lackierbereich 3 auf der Lackierbahn 1 zwischen der Grenze 4 und dem Einschaltpunkt 5 in einem Bereich 3.3 zu einer Unterbeschichtung kommt.

Die Figuren 2 und 3 zeigen also verschiedene unerwünschte Abweichungen des tatsächlichen Einschaltpunktes 5 von dem programmierten Einschaltpunkt 4.2. Diese unerwünschten Abweichungen werden von der Erfindung verhindert oder zumindest verringert.

Es wird deshalb nun Bezug genommen auf das Ausführungsbeispiel gemäß den Figuren 4 bis 6. So zeigen die Zeichnungen ein zu beschichtendes Bauteil 6 (z. B. Kraftfahrzeugkarosseriebauteil), das eine Bauteiloberfläche 7 aufweist, auf die ein Applikationsgerät 8 einen Beschichtungsmittelstrahl 9 appliziert, was an sich aus dem Stand der Technik bekannt ist und deshalb nicht näher beschrieben werden muss.

Das Applikationsgerät 8 wird hierbei von einem mehrachsigen Beschichtungsroboter 10 mit einer seriellen Roboterkinematik entlang der Lackierbahn 1 über die Bauteiloberfläche 7 geführt, was an sich ebenfalls aus dem Stand der Technik bekannt ist.

Weiterhin zeigen die Zeichnungen einen Laser 11, der einen Laserstrahl 12 auf die Bauteiloberfläche 7 richtet und dadurch auf der Bauteiloberfläche 7 eine optisch sichtbare Schaltmarkierung 13 erzeugt. Der Laserstrahl 12 kann hierbei durch eine geeignete Ablenkvorrichtung so abgelenkt werden, dass die Schaltmarkierung 13 an der gewünschten Position auf der Bauteiloberfläche 7 erzeugt wird. Die Positionierung der Schaltmarkierungen 13 erfolgt hierbei in Abhängigkeit von vorgegebenen CAD-Daten des Bauteils 6 und in Abhängigkeit von der gemessenen Position des Bauteils 6.

Darüber hinaus zeigen die Zeichnungen, dass ein optischer Sensor 14 an dem Applikationsgerät 8 angebracht ist, wobei der optische Sensor 14 zusammen mit dem Applikationsgerät 8 von dem Beschichtungsroboter 10 über die Bauteiloberfläche 7 geführt wird.

Der optische Sensor 14 (z. B. Kamera) weist hierbei einen Detektionsbereich 15 auf, welcher dem Beschichtungsmittelstrahl 9 entlang der Lackierbahn 1 vorauseilt. Der optische Sensor 14 kann also bei einer Bewegung entlang der Lackierbahn im Voraus erkennen, ob eine der Schaltmarkierungen 13 auf der Bauteiloberfläche 7 erkennbar wird. Dieses Vorausschauen des optischen Sensors 14 ermöglicht ausreichend Zeit zum Einschalten bzw. Ausschalten des Beschichtungsmittelstrahls 9, damit der Beschichtungsmittelstrahl 9 möglichst exakt beim Passieren der Schaltmarkierung 13 eingeschaltet bzw. ausgeschaltet wird.

Aus Figur 5 ist weiterhin erkennbar, dass der Beschichtungsroboter 10 von einer herkömmlichen Robotersteuerung 16 angesteuert wird.

Darüber hinaus ist eine separate Schaltpunktsteuerung 17 vorgesehen, die eingangsseitig über einen Signalpfad 18 mit dem optischen Sensor 14 verbunden ist, um eine der Schaltmarkierungen 13 auf der Bauteiloberfläche 7 zu erkennen. Ausgangsseitig ist die Schaltpunktsteuerung 17 dagegen über einen Signalpfad 19 mit einem Beschichtungsmittelventil 20 in dem Applikationsgerät 8 verbunden, um den Beschichtungsmittelstrahl 9 einschalten bzw. ausschalten zu können.

Darüber hinaus ist die Robotersteuerung 16 über einen Signalpfad 21 mit der Schaltpunktsteuerung 17 verbunden, damit die Robotersteuerung 16 die Kontrolle der Schaltsignal-Vergabe an die Schaltpunktsteuerung 17 übergeben kann, wie in Figur 6 dargestellt ist und nachfolgend beschrieben wird.

In einer Betriebsphase 22 steuert nur die Robotersteuerung 16 den Beschichtungsroboter 10.

In einer folgenden Betriebsphase 23 übergibt die Robotersteuerung 16 dann die Kontrolle an die Schaltpunktsteuerung 17, da die Robotersteuerung 16 eine Annäherung an einen programmierten Schaltpunkt erkennt.

In einer Betriebsphase 24 prüft die Schaltpunktsteuerung 17 durch eine Abfrage des optischen Sensors 14, ob eine der Schaltmarkierungen 13 erkannt wird.

In der Betriebsphase 25 wird dann eine der Schaltmarkierungen von der Schaltpunktsteuerung 17 erkannt. Daraufhin beginnt die Schaltpunktsteuerung 17 mit einer Ansteuerung eines Vorgangs. Der Begriff "Vorgang" ist hierbei allgemein zu verstehen und kann beispielsweise in der Ansteuerung des Beschichtungsmittelventils 20 bestehen. Ganz allgemein kann der "Vorgang" jedoch auch in der Steuerung einer Luftströmung, eines Lackflusses oder im Schalten (Einschalten oder Ausschalten) von Strom oder Licht bestehen, um nur einige Beispiele zu nennen.

Während einer Betriebsphase 27 öffnet das Beschichtungsmittelventil 20 in dem Applikationsgerät 8, wodurch der Beschichtungsmittelstrahl 9 freigegeben wird.

Parallel dazu steuert die Robotersteuerung 16 während einer Betriebsphase 28 den Beschichtungsroboter 10 weiter an.

Die vorstehend beschriebene Aufgabenteilung zwischen der Robotersteuerung 16 einerseits und der Schaltpunktsteuerung 17 andererseits ist vorteilhaft, wie im Folgenden erläutert wird. So steuert die Robotersteuerung 16 üblicherweise den Beschichtungsroboter 10 mit einem bestimmten Steuerzyklus von beispielsweise 4 ms. Während dieses Steuerzyklus' kommt es bei einer Verfahrgeschwindigkeit von beispielsweise 1000 mm/s zu einem gewissen Verfahrweg von beispielsweise 4 mm, so dass die Robotersteuerung 16 den Schaltpunkt 13 nur mit einer entsprechenden Positionsungenauigkeit positionieren könnte.

Die Schaltpunktsteuerung 17 kann dagegen wesentlich schneller arbeiten und deshalb auch wesentlich schneller auf die Schaltmarkierungen 13 reagieren.

Figur 7 zeigt eine Abwandlung des Ausführungsbeispiels gemäß den Figuren 4 bis 6, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die Schaltpunktsteuerung 17 in die Robotersteuerung 16 integriert ist.

Figur 8 zeigt verschiedene Positionen A, B und C des Applikationsgerätes 8 entlang einer programmierten Lackierbahn, wobei die Position A mit einer durchgezogenen Linie dargestellt ist, während die Position B mit einer gestrichelten Linie bezeichnet ist, wohingegen die Position C durch eine gepunktete Linie wiedergegeben wird.

In der Position A kann der optische Sensor 14 die Schaltmarkierung 13 der Bauteiloberfläche 7 noch nicht erkennen. In der Position B liegt die Schaltmarkierung 13 auf der Bauteiloberfläche 7 dagegen innerhalb des Detektionsbereichs 15 des optischen Sensors 14, so dass eine Schaltaktion (z. B. Einschalten oder Ausschalten des Beschichtungsmittelstrahls 19) ausgelöst wird.

Figur 9 zeigt das zugehörige Ausgangssignal des optischen Sensors 14, wobei an der Position B ein Peak 29 erkennbar ist, der die Detektion der Schaltmarkierung 13 anzeigt.

Figur 10 zeigt ein Flussdiagramm zur Verdeutlichung der Erzeugung der Schaltmarkierungen 13 auf der Bauteiloberfläche 7 des zu beschichtenden Bauteils 6.

In einem ersten Schritt S1 wird zunächst die Position des Bauteils 6 entlang der Lackierstraße erfasst. Dies kann beispielsweise durch Auslesen eines Bandgebers des Förderers der Lackierstraße erfolgen, was an sich aus dem Stand der Technik bekannt ist.

Anschließend wird in einem Schritt S2 die Position der gewünschten Schaltpunkte auf dem Bauteil 6 berechnet. Zum einen werden hierbei CAD-Daten des Bauteils 6 berücksichtigt, welche die räumliche Form des Bauteils 6 wiedergeben. Zum anderen wird hierbei auch die gemessene Position des Bauteils 6 entlang der Lackierstraßen berücksichtigt. Schließlich wird hierbei auch die programmierte Relativposition der vorgegebenen Schaltpunkte auf dem Bauteil 6 berücksichtigt, d. h. in einem bauteilbezogenen Koordinatensystem erfasst.

In einem weiteren Schritt S3 werden die Schaltmarkierungen 13 auf der Bauteiloberfläche 7 erzeugt, indem der Laser 11 den Laserstrahl 12 auf die Bauteiloberfläche 7 richtet.

Figur 11 zeigt ein Flussdiagramm zur Verdeutlichung der Betriebsweise der Schaltpunktsteuerung 17 beim Erkennen der Schaltmarkierungen.

In einem Schritt S1 wird das Applikationsgerät 8 von dem Beschichtungsroboter 10 entlang einer Lackierbahn über die Bauteiloberfläche 7 bewegt.

Hierbei wird in einem Schritt S2 laufend überprüft, ob auf der bevorstehenden Lackierbahn die Schaltmarkierung 13 sichtbar ist, die einen Schaltpunkt anzeigt.

Falls eine solche Schaltmarkierung 13 erkannt wird, so wird in einem Schritt S3 zu einem Schritt S4 übergegangen, in dem dann die gewünschte Schaltaktion ausgeführt wird, wie beispielsweise das Einschalten oder Ausschalten des Beschichtungsmittelstrahls 9.

Die Figuren 12A und 12B zeigen eine erfindungsgemäße Auffangvorrichtung 30 zum Auffangen des Beschichtungsmittelstrahls 9.

Die Auffangvorrichtung 30 besteht im Wesentlichen aus einer linear verfahrbaren Schneide 31, die von einem Aktor 32 in Richtung des Doppelpfeils linear verfahrbar ist, um wahlweise den Beschichtungsmittelstrahl 9 aufzufangen (vgl. Fig. 12B) oder freizugeben (vgl. Fig. 12A). Der Aktor 32 kann hierbei durch Schaltpunkte auf der Bauteiloberfläche 7 gesteuert werden, wie noch detailliert beschrieben wird.

Darüber hinaus zeigen die Zeichnungen auch eine Absaugleitung 33 und eine Fluidzuleitung 34. Die Absaugleitung 33 dient zur Absaugung des aufgefangenen Beschichtungsmittels im aktiven Zustand der Auffangvorrichtung 30 gemäß Figur 12B. Die Fluidzuleitung 34 dient dagegen zur Zuführung eines Spülmittels, damit das Beschichtungsmittel in der Auffangvorrichtung 30 nicht verklumpt.

Figur 13 zeigt die Bewegung eines Applikationsgerätes entlang einer Lackierbahn 35, wobei nacheinander mehrere Punkte P1, P2, P3 und P4 passiert werden.

Der Punkt P2 ist hierbei der eigentliche Schaltpunkt, der durch eine Schaltmarkierung 13 auf der Bauteiloberfläche angezeigt wird. An dem Schaltpunkt P2 wird die Auffangvorrichtung 30 inaktiv geschaltet, wie in Figur 12A dargestellt ist, so dass der Beschichtungsmittelstrahl 9 auf die Bauteiloberfläche 7 auftreffen kann.

Zuvor wurde bereits in dem Punkt P1 das Beschichtungsmittelventil 20 geöffnet.

In dem folgenden Schritt P3 wird dann die Auffangvorrichtung 30 aktiv geschaltet, wie in Figur 12B dargestellt ist, so dass der Beschichtungsmittelstrahl 9 nicht mehr auf die Bauteiloberfläche auftrifft.

Schließlich wird das Beschichtungsmittelventil 20 in dem Punkt P4 geschlossen, so dass kein Beschichtungsmittelstrahl 9 mehr abgegeben wird.

Es wurde bereits vorstehend kurz erwähnt, dass der Punkt P2 der eigentliche Schaltpunkt ist, der durch die Schaltmarkierung 13 angezeigt wird.

Bei dem Punkt P1 handelt es sich dagegen um einen Vorschaltpunkt, der von dem Schaltpunkt P2 abgeleitet wird.

Auch die Punkte P3 und P4 werden von dem eigentlichen Schaltpunkt P2 abgeleitet und liegen auf der Lackierbahn 35 hinter dem eigentlichen Schaltpunkt P2.

Die Erfindung ist nicht auf die vorstehend beschriebenen bevorzugten Ausführungsbeispiele beschränkt. Vielmehr ist eine Vielzahl von Varianten und Abwandlungen möglich, die in den durch die beigefügten Ansprüche definierten Schutzbereich fallen.

### Bezugszeichenliste:

- 1: Lackierbahn
- 2: Lackfreier Bereich
- 3: Lackierbereich
- 3.2: Bereich des lackfreien Bereichs, der fehlerbedingt beschichtet wird
- 3.3: Bereich des Lackierbereichs, der fehlerbedingt nicht beschichtet wird
- 4: Grenze zwischen lackfreiem Bereich und Lackierbereich
- 4.2: Programmierter Einschaltpunkt
- 5: Tatsächlicher Einschaltpunkt
- 6: Bauteil
- 7: Bauteiloberfläche
- 8: Applikationsgerät
- 9: Beschichtungsmittelstrahl
- 10: Beschichtungsroboter
- 11: Laser
- 12: Laserstrahl
- 13: Schaltmarkierung
- 14: Optischer Sensor
- 15: Detektionsbereich des optischen Sensors
- 16: Robotersteuerung
- 17: Schaltpunktsteuerung
- 18: Signalpfad vom Sensor zur Schaltpunktsteuerung
- 19: Signalpfad von der Schaltpunktsteuerung zum Beschichtungsmittelventil
- 20: Beschichtungsmittelventil
- 21: Signalpfad von der Robotersteuerung zur Schaltpunktsteuerung
- 22-28: Betriebsphasen
- 29: Peak des Sensorsignals an der Schaltmarkierung
- 30: Auffangvorrichtung
- 31: Schneide zum Auffangen des Beschichtungsmittelstrahls
- 32: Aktor zum Verschieben der Schneide
- 33: Absaugleitung
- 34: Fluid-Zuleitung
- 35: Lackierbahn
- P1-P4: Schaltpunkte

## Patentansprüche

1. Beschichtungsverfahren zur Beschichtung eines Bauteils (6) mit einem Beschichtungsmittel, insbesondere zur Lackierung von Kraftfahrzeugkarosseriebauteilen oder eines Luftfahrtindustriebauteils in einer Lackieranlage, mit den folgenden Schritten:
a) Bewegen eines Applikationsgeräts (8) über eine zu Beschichtende Bauteiloberfläche (7) des Bauteils (6), insbesondere mittels eines mehrachsigen Beschichtungsroboters (10), insbesondere entlang einer programmierten Lackierbahn (1; 35),
b) Definition von bestimmten Schaltpunkten auf der zu beschichtenden Bauteiloberfläche (7) zum Auslösen einer Schaltaktion, insbesondere zum Einschalten oder Ausschalten eines Beschichtungsmittelstrahls (9) an den Schaltpunkten, wobei die Schaltpunkte auf der Bauteiloberfläche (7) markiert werden durch Erzeugen einer optischen Schaltmarkierung (13) auf der Bauteiloberfläche (7) an den einzelnen Schaltpunkten,
c) Erfassen der den einzelnen Schaltpunkten entsprechenden optischen Schaltmarkierungen (13) mittels eines optischen Sensors (14) beim Bewegen des Applikationsgerät (8),
d) Ausführen der Schaltaktion beim Erreichen eines der Schaltpunkte jeweils bei einer Erfassung der einzelnen Schaltmarkierungen (13) auf der Bauteiloberfläche (7),
**dadurch gekennzeichnet,**
e) **dass** die optischen Schaltmarkierungen (13) auf der Bauteiloberfläche (7) mittels einer Lichtquelle (11) erzeugt werden, insbesondere mittels eines Lasers (11) oder einer Laserdiode.

2. Beschichtungsverfahren nach Anspruch 1, **dadurch gekennzeichnet,**
a) **dass** das Applikationsgerät (8) von einem mehrachsigen Beschichtungsroboter (10) über die Bauteiloberfläche (7) bewegt wird, wobei der Beschichtungsroboter vorzugsweise ein Knickarmroboter oder eine Linearmaschine ist,
b) **dass** die Bewegung des Beschichtungsroboters (10) von einer Robotersteuerung (16) gesteuert wird, und
c) **dass** die Erzeugung der Schaltmarkierungen (13), die Erfassung der Schaltmarkierungen (13) und/oder das Einschalten und Ausschalten des Applikationsgeräts (8) von einer Schaltpunktsteuerung (17) gesteuert wird.

3. Beschichtungsverfahren nach Anspruch 2,
**dadurch gekennzeichnet,**
a) **dass** die Schaltpunktsteuerung (17) in die Robotersteuerung (16) integriert ist, und/oder
b) **dass** die Schaltpunktsteuerung (17) einerseits und die Robotersteuerung (16) andererseits als separate Software-Module in einer gemeinsamen Steuereinheit realisiert sind, oder
c) **dass** die Schaltpunktsteuerung (17) einerseits und die Robotersteuerung (16) andererseits als separate Hardware-Module in einer gemeinsamen Steuereinheit realisiert sind,

4. Beschichtungsverfahren nach Anspruch 2,
**dadurch gekennzeichnet,**
a) **dass** die Schaltpunktsteuerung (17) von der Robotersteuerung (16) getrennt ist,
b) **dass** die Schaltpunktsteuerung (17) einerseits und die Robotersteuerung (16) andererseits als separate Hardware-Module realisiert sind, und/oder
c) **dass** die Schaltpunktsteuerung (17) ein schnelleres Ansprechverhalten aufweist als die Robotersteuerung (16), um eine möglichst schnelle Reaktion auf die Schaltpunkte zu ermöglichen.

5. Beschichtungsverfahren nach einem der vorhergehenden Ansprüche, **gekennzeichnet durch** folgende Schritte:
a) Bereitstellung von CAD-Daten des zu beschichtenden Bauteils (6), wobei die CAD-Daten die räumliche Form des Bauteils (6) wiedergeben,
b) Erfassen der räumlichen Position des zu beschichtenden Bauteils (6), insbesondere entlang einer Lackierstraße, und
c) Festlegung der räumlichen Position der Schaltmarkierungen (13) in Abhängigkeit von der erfassten räumlichen Position des zu beschichtenden Bauteils (6) und in Abhängigkeit von den CAD-Daten des zu beschichtenden Bauteils (6).

6. Beschichtungsverfahren nach einem der vorhergehenden Ansprüche, **gekennzeichnet durch** folgende Schritte beim Erkennen einer Schaltmarkierung (13) auf der Bauteiloberfläche (7) :
a) Festlegung eines Vorschaltpunkts (P1), der auf der Lackierbahn (1; 35) vor dem Schaltpunkt (P2) liegt, der der erkannten Schaltmarkierung (13) zugeordnet ist,
b) Festlegung eines Nachschaltpunkts (P3, P4), der auf der Lackierbahn (1; 35) hinter dem Schaltpunkt (P2) liegt, der der erkannten Schaltmarkierung (13) zugeordnet ist,
c) Ausführung unterschiedlicher Schaltaktionen an dem Vorschaltpunkt (P1), dem Schaltpunkt (P2) und dem Nachschaltpunkt (P3, P4).

7. Beschichtungsverfahren nach Anspruch 6, **gekennzeichnet durch**
a) folgende Schaltaktionen an dem Vorschaltpunkt (P1):
a1) Öffnen eines Beschichtungsmittelventils, um den Beschichtungsmittelstrahl (9) einzuschalten, und
a2) Bewegen einer Auffangvorrichtung (30) in eine aktive Auffangstellung, in der die Auffangvorrichtung (30) den Beschichtungsmittelstrahl (9) aufnimmt, so dass der Beschichtungsmittelstrahl (9) nicht auf die Bauteiloberfläche (7) gelangt,
b) folgende Schaltaktionen an dem Schaltpunkt (P2):
b1) Offen halten des Beschichtungsmittelventils,
b2) Bewegen der Auffangvorrichtung (30) in eine inaktive Stellung, in der die Auffangvorrichtung (30) den Beschichtungsmittelstrahl (9) nicht aufnimmt, so dass der Beschichtungsmittelstrahl (9) auf die Bauteiloberfläche (7) gelangt,
c) folgende Schaltaktionen an dem Nachschaltpunkt (P3, P4) :
c1) Schließen des Beschichtungsmittelventils, und/oder
c2) Bewegen der Auffangvorrichtung (30) in die Auffangstellung, in der die Auffangvorrichtung (30) den Beschichtungsmittelstrahl (9) aufnimmt, so dass der Beschichtungsmittelstrahl (9) nicht auf die Bauteiloberfläche (7) gelangt.

8. Beschichtungsverfahren nach einem der vorhergehenden Ansprüche, **dadurch gekennzeichnet, dass** bei den Schaltpunkten jeweils mindestens eine der folgenden Schaltaktionen ausgeführt wird:
a) Einschalten oder Ausschalten eines Fluidstroms, insbesondere des Beschichtungsmittelstrahls (9) oder eines Luftstrahls, insbesondere eines Lenkluftstrahls zur Formung des Beschichtungsmittelstrahls (9),
b) Einschalten oder Ausschalten einer elektrostatischen Beschichtungsmittelaufladung,
c) Aktivieren oder Inaktivieren einer Auffangvorrichtung (30), die im aktivierten Zustand den Beschichtungsmittelstrahl (9) vor dem Auftreffen auf die Bauteiloberfläche (7) auffängt.

9. Beschichtungsverfahren nach einem der vorhergehenden Ansprüche, **dadurch gekennzeichnet,**
a) **dass** die optischen Schaltmarkierungen (13) erzeugt werden durch Bestrahlung der Bauteiloberfläche (7) mit Licht
a1) im sichtbaren Wellenlängenbereich oder
a2) im infraroten Wellenlängenbereich oder
a3) im ultravioletten Wellenlängenbereich, und/oder
b) **dass** die Lichtquelle (11) Licht emittiert,
b1) das breitbandig ist mit einem Wellenlängenspektrum mit einer Bandbreite von mindestens 100nm, 250nm oder 500nm, oder
b2) das ein schmalbandiges Wellenlängenspektrum mit einer Bandbreite von höchstens 50nm, 25nm, 10nm oder 1nm aufweist, um die Störanfälligkeit gegenüber Umgebungslicht zu verringern, wobei der optische Sensor (14) in einem schmalbandigen Wellenlängenbereich empfindlich ist, der innerhalb des Wellenlängenspektrums der Lichtquelle (11) liegt,
und/oder
c) **dass** die Lichtquelle (11) zur Erzeugung der optischen Schaltmarkierungen (13)
c1) ortsfest oder
c2) räumlich beweglich angeordnet ist, und/oder
d) **dass** die Schaltmarkierung (13) auf der Bauteiloberfläche (7)
d1) eine Lichtfläche oder
d2) ein Lichtstreifen oder
d3) ein Lichtpunkt ist oder
d4) ein Lichtmuster enthält, und/oder
e) **dass** die Schaltmarkierung (13)
e1) eine Umrandung einer zu beschichtenden Teilfläche auf der Bauteiloberfläche (7) linienförmig markiert, oder
e2) eine zu beschichtenden Teilfläche auf der Bauteiloberfläche (7) flächig markiert, oder
e3) einen der Schaltpunkte punktförmig markiert, und/oder
f) **dass** das Beschichtungsmittel
f1) ein Lack,
f2) ein Klebstoff,
f3) ein Dichtmittel oder
f4) ein Dämmstoff ist, und/oder
g) **dass** das Applikationsgerät (8)
g1) ein Zerstäuber ist, insbesondere ein Rotationszerstäuber, oder
g2) einen Tröpfchenstrahl des Beschichtungsmittels appliziert oder
g3) den Beschichtungsmittelstrahl (9) als zusammenhängenden Beschichtungsmittelstrahl (9) appliziert, und/oder
h) **dass** das zu beschichtende Bauteil (6)
h1) ein Kraftfahrzeugkarosseriebauteil,
h2) ein Anbauteil für ein Kraftfahrzeug oder
h3) ein Luftfahrtbauteil ist, und/oder
i) **dass** die Schaltpunkte jeweils eine Grenze (4) zwischen einem lackfreien Bereich (2) und einem zu lackierenden Bereich (3) anzeigen, und/oder
j) **dass** der optische Sensor (14)
j1) mechanisch mit dem Applikationsgerät (8) verbunden ist und synchron mit dem Applikationsgerät (8) über die Bauteiloberfläche (7) bewegt wird, oder
j2) mechanisch von dem Applikationsgerät (8) getrennt ist, und/oder
k) **dass** der optische Sensor (14) einen Detektionsbereich (15) aufweist, welcher der Bewegung des Applikationsgeräts (8) vorauseilt.

10. Beschichtungsanlage zur Beschichtung eines Bauteils (6) mit einem Beschichtungsmittel, insbesondere zur Ausführung des Beschichtungsverfahrens nach einem der vorhergehenden Ansprüche, mit
a) einer Markierungseinrichtung (11) zur Erzeugung von optischen Schaltmarkierungen (13) auf der Bauteiloberfläche (7) des zu beschichtenden Bauteils (6), wobei die optischen Schaltmarkierungen (13) Schaltpunkte anzeigen, an denen die Beschichtungsanlage eine Schaltaktion ausführen soll, und
b) einem optischen Sensor (14) zur Erfassung der optischen Schaltmarkierungen (13) auf der Bauteiloberfläche (7),
**dadurch gekennzeichnet,**
c) **dass** die Markierungseinrichtung (11) eine Lichtquelle (11) aufweist, insbesondere einen Laser (11) oder eine Laserdiode, wobei die Lichtquelle (11) die optischen Schaltmarkierungen (13) auf der Bauteiloberfläche (7) erzeugt.

11. Beschichtungsanlage nach Anspruch 10,
**gekennzeichnet durch**
a) eine Schaltpunktsteuerung (17) zur Steuerung der Schaltaktionen,
b) wobei die Schaltpunktsteuerung (17) eingangsseitig mit dem Sensor (14) verbunden ist, um die Schaltmarkierung (13) zu erkennen,
c) während die Schaltpunktsteuerung (17) ausgangsseitig mit einem Aktor verbunden ist, insbesondere mit einem Beschichtungsmittelventil, um die Schaltaktion auszulösen, wenn der Sensor (14) eine der Schaltmarkierungen (13) auf der Bauteiloberfläche (7) erkennt.

12. Beschichtungsanlage nach Anspruch 11,
**gekennzeichnet durch**
a) ein Applikationsgerät (8) zur Abgabe eines Beschichtungsmittelstrahls (9) auf die Bauteiloberfläche (7),
b) einen mehrachsigen Beschichtungsroboter (10), der das Applikationsgerät (8) über die Bauteiloberfläche (7) führt, wobei der Beschichtungsroboter vorzugsweise ein Knickarmroboter oder eine Linearmaschine ist, und
c) eine Robotersteuerung (16), die den Beschichtungsroboter (10) steuert, damit das Applikationsgerät (8) eine programmierte Bewegung über die Bauteiloberfläche (7) ausführt.

13. Beschichtungsanlage nach Anspruch 12,
**dadurch gekennzeichnet,**
a) **dass** die Schaltpunktsteuerung (17) in die Robotersteuerung (16) integriert ist, und/oder
b) **dass** die Schaltpunktsteuerung (17) einerseits und die Robotersteuerung (16) andererseits als separate Software-Module in einer gemeinsamen Steuereinheit realisiert sind, oder
c) **dass** die Schaltpunktsteuerung (17) einerseits und die Robotersteuerung (16) andererseits als separate Hardware-Module in einer gemeinsamen Steuereinheit realisiert sind.

14. Beschichtungsanlage nach Anspruch 12,
**dadurch gekennzeichnet,**
a) **dass** die Schaltpunktsteuerung (17) von der Robotersteuerung (16) getrennt ist,
b) **dass** die Schaltpunktsteuerung (17) einerseits und die Robotersteuerung (16) andererseits als separate Hardware-Module realisiert sind, und/oder
c) **dass** die Schaltpunktsteuerung (17) ein schnelleres Ansprechverhalten aufweist als die Robotersteuerung (16), um eine möglichst schnelle Reaktion auf die Schaltpunkte zu ermöglichen.

15. Beschichtungsanlage nach einem der Ansprüche 10 bis 14, **dadurch gekennzeichnet,**
a) **dass** zum Auffangen des Beschichtungsmittelstrahls (9) eine Auffangvorrichtung (30) vorgesehen ist,
b) **dass** die Auffangvorrichtung (30) beweglich ist zwischen einer aktiven Auffangstellung und einer inaktiven Stellung,
c) **dass** die Auffangvorrichtung (30) in der Auffangstellung den Beschichtungsmittelstrahl (9) aufnimmt und dadurch verhindert, dass der Beschichtungsmittelstrahl (9) die Bauteiloberfläche (7) erreicht, und
d) **dass** die Auffangvorrichtung (30) in der inaktiven Stellung den Beschichtungsmittelstrahl (9) nicht aufnimmt, so dass der Beschichtungsmittelstrahl (9) die Bauteiloberfläche (7) erreicht.

## Claims

1. Coating method for coating a component (6) with a coating agent, in particular for painting motor vehicle body components or an aviation industry component in a painting installation, comprising the following steps:
a) moving an application device (8) over a component surface (7) of the component (6) that is to be coated, in particular by means of a multi-axis coating robot (10), in particular along a programmed painting path (1; 35),
b) defining specific switching points on the component surface (7) to be coated for initiating a switching action, in particular for switching on or switching off a coating agent jet (9) at the switching points, wherein the switching points are marked on the component surface (7) by generating an optical switching marking (13) on the component surface (7) at the individual switching points,
c) detecting the switching markings (13) corresponding to the individual switching points during movement of the application device (8) by an optical sensor (14),
d) performing the switching action when one of the switching points is reached each at the detection of the individual switching markings (13) on the component surface (7),
**characterised**
e) **in that** the optical switching markings (13) on the component surface (7) are generated by means of a light source (11), in particular by means of a laser (11) or a laser diode.

2. Coating method according to claim 1, **characterised in that**
a) the application device (8) is moved over the component surface (7) by a multi-axis coating robot (10), the coating robot preferably being an articulated robot or a linear machine,
b) **in that** the movement of the coating robot (10) is controlled by a robot control (16), and
c) **in that** the generation of the switching markings (13), the detection of the switching markings (13) and/or the switching on and switching off of the application device (8) is controlled by a switching point control (17) .

3. Coating method according to claim 2,
**characterised in that**
a) the switching point control (17) is integrated into the robot control (16), and/or
b) **in that** the switching point control (17) on the one hand and the robot control (16) on the other hand are in the form of separate software modules in a common control unit, or
c) **in that** the switching point control (17) on the one hand and the robot control (16) on the other hand are in the form of separate hardware modules in a common control unit.

4. Coating method according to claim 2,
**characterised in that**
a) the switching point control (17) is separate from the robot control (16),
b) **in that** the switching point control (17) on the one hand and the robot control (16) on the other hand are in the form of separate hardware modules, and/or
c) **in that** the switching point control (17) has a quicker response behaviour than the robot control (16) in order to permit as quick a reaction as possible to the switching points.

5. Coating method according to any one of the preceding claims, **characterised by** the following steps:
a) providing CAD data of the component (6) to be coated, the CAD data describing the spatial form of the component (6),
b) detecting the spatial position of the component (6) to be coated, in particular along a painting line, and
c) defining the spatial position of the switching markings (13) in dependence on the detected spatial position of the component (6) to be coated and in dependence on the CAD data of the component (6) to be coated.

6. Coating method according to any one of the preceding claims, **characterised by** the following steps when a switching marking (13) is detected on the component surface (7):
a) defining an upstream switching point (P1) which is situated on the painting path (1; 35) before the switching point (P2) associated with the detected switching marking (13),
b) defining a downstream switching point (P3, P4) which is situated on the painting path (1; 35) after the switching point (P2) associated with the detected switching marking (13),
c) performing different switching actions at the upstream switching point (P1), the switching point (P2) and the downstream switching point (P3, P4).

7. Coating method according to claim 6,
**characterised by**
a) the following switching actions at the upstream switching point (P1) :
a1) opening a coating agent valve in order to switch on the coating agent jet (9), and
a2) moving an intercepting device (30) into an active intercepting position in which the intercepting device (30) collects the coating agent jet (9) so that the coating agent jet (9) does not reach the component surface (7),
b) the following switching actions at the switching point (P2) :
b1) holding the coating agent valve open,
b2) moving the intercepting device (30) into an inactive position in which the intercepting device (30) does not collect the coating agent jet (9) so that the coating agent jet (9) reaches the component surface (7),
c) the following switching actions at the downstream switching point (P3, P4):
c1) closing the coating agent valve, and/or
c2) moving the intercepting device (30) into the intercepting position in which the intercepting device (30) collects the coating agent jet (9) so that the coating agent jet (9) does not reach the component surface (7).

8. Coating method according to any one of the preceding claims, **characterised in that** at least one of the following switching actions is performed at each of the switching points:
a) switching on or switching off a fluid stream, in particular the coating agent jet (9) or an air jet, in particular a guiding air jet for shaping the coating agent jet (9),
b) switching on or switching off an electrostatic coating agent charge,
c) activating or deactivating an intercepting device (30) which in the activated state intercepts the coating agent jet (9) before it strikes the component surface (7) .

9. Coating method according to any one of the preceding claims, **characterised in that**
a) the optical switching markings (13) are generated by irradiating the component surface (7) with light
a1) in the visible wavelength range or
a2) in the infra-red wavelength range or
a3) in the ultraviolet wavelength range, and/or
b) **in that** the light source (11) emits light
b1) which is wide-band with a wavelength spectrum having a bandwidth of at least 100 nm, 250 nm or 500 nm or
b2) which has a narrow-band wavelength spectrum having a bandwidth of not more than 50 nm, 25 nm, 10 nm or 1 nm, in order to reduce the susceptibility to faults in respect of ambient light, the optical sensor (14) being sensitive in a narrow-band wavelength range which lies within the wavelength spectrum of the light source (11), and/or
c) **in that** the light source (11) for generating the optical switching markings (13)
c1) is stationary or
c2) is arranged to be spatially movable, and/or
d) **in that** the switching marking (13) on the component surface (7)
d1) is an area of light or
d2) is a strip of light or
d3) is a point of light or
d4) contains a light pattern, and/or
e) **in that** the switching marking (13)
e1) marks in a linear manner an outline of a sub-area on the component surface (7) that is to be coated or
e2) marks the entirety of a sub-area on the component surface (7) that is to be coated or
e3) marks one of the switching points in a point-like manner,
and/or
f) **in that** the coating agent is
f1) a paint,
f2) an adhesive,
f3) a sealant or
f4) an insulating material, and/or
g) **in that** the application device (8)
g1) is an atomiser, in particular a rotary atomiser or
g2) applies a jet of droplets of the coating agent or
g3) applies the coating agent jet (9) as a cohesive coating agent jet (9), and/or
h) **in that** the component (6) to be coated is
h1) a motor vehicle body component,
h2) an attached part for a motor vehicle or
h3) an aviation component, and/or
i) **in that** the switching points each indicate a boundary (4) between a paint-free region (2) and a region (3) that is to be painted, and/or
j) **in that** the optical sensor (14)
j1) is connected mechanically to the application device (8) and is moved over the component surface (7) synchronously with the application device (8) or
j2) is separated mechanically from the application device (8), and/or
k) **in that** the optical sensor (14) has a detection region (15) which moves ahead of the movement of the application device (8).

10. Coating installation for coating a component (6) with a coating agent, in particular for carrying out the coating method according to any one of the preceding claims, with
a) a marking device (11) for generating optical switching markings (13) on the component surface (7) of the component (6) to be coated, the switching markings (13) indicating switching points at which the coating installation is to perform a switching action, and
b) an optical sensor (14) for detecting the switching markings (13) on the component surface (7),
**characterised in that**
c) the marking device (11) has a light source (11), in particular a laser (11) or a laser diode, wherein the light source (11) generates the optical switching markings (13) on the component surface (7).

11. Coating installation according to claim 10,
**characterised by**
a) a switching point control (17) for controlling the switching actions,
b) the switching point control (17) being connected on the input side to the sensor (14) in order to detect the switching marking (13),
c) while the switching point control (17) is connected on the output side to an actuator, in particular to a coating agent valve, in order to initiate the switching action when the sensor (14) detects one of the switching markings (13) on the component surface (7).

12. Coating installation according to claim 11,
**characterised by**
a) an application device (8) for delivering a coating agent jet (9) to the component surface (7),
b) a multi-axis coating robot (10) which guides the application device (8) over the component surface (7), the coating robot preferably being an articulated robot or a linear machine, and
c) a robot control (16) which controls the coating robot (10) so that the application device (8) performs a programmed movement over the component surface (7).

13. Coating installation according to claim 12,
**characterised in that**
a) the switching point control (17) is integrated into the robot control (16), and/or
b) **in that** the switching point control (17) on the one hand and the robot control (16) on the other hand are in the form of separate software modules in a common control unit, or
c) **in that** the switching point control (17) on the one hand and the robot control (16) on the other hand are in the form of separate hardware modules in a common control unit.

14. Coating installation according to claim 12,
**characterised in that**
a) the switching point control (17) is separate from the robot control (16),
b) **in that** the switching point control (17) on the one hand and the robot control (16) on the other hand are in the form of separate hardware modules, and/or
c) **in that** the switching point control (17) has a quicker response behaviour than the robot control (16) in order to permit as quick a reaction as possible to the switching points.

15. Coating installation according to any one of claims 10 to 13,
**characterised in that**
a) for intercepting the coating agent jet (9), an intercepting device (30) is provided,
b) **in that** the intercepting device (30) is movable between an active intercepting position and an inactive position,
c) **in that** the intercepting device (30) in the intercepting position collects the coating agent jet (9) and thereby prevents the coating agent jet (9) from reaching the component surface (7), and
d) **in that** the intercepting device (30) in the inactive position does not collect the coating agent jet (9) so that the coating agent jet (9) reaches the component surface (7).

## Revendications

1. Procédé de revêtement pour le revêtement d'un composant (6), avec un produit de revêtement, plus particulièrement pour la peinture de composants de carrosseries de véhicules ou d'un composant aéronautique dans une installation de peinture, avec les étapes suivantes :
a) déplacement d'un appareil d'application (8) au-dessus d'une surface (7) du composant (6) à revêtir, plus particulièrement au moyen d'un robot de revêtement multi-axial (10), plus particulièrement le long d'une trajectoire de peinture programmée (1 ; 35),
b) définition de points de commutation déterminés sur la surface (7), du composant à revêtir pour le déclenchement d'une action de commutation, plus particulièrement pour l'activation ou la désactivation d'un jet de produit de revêtement (9) au niveau des points de commutation, les points de commutation étant marqués sur la surface du composant (7) par la réalisation d'un marquage de commutation optique (13) sur la surface du composant (7) au niveau des différents points de commutation,
c) détection des marquages de commutation optiques (13) correspondant aux différents points de commutation au moyen d'un capteur optique (14) lors du déplacement de l'appareil d'application (8),
d) exécution de l'action de commutation lorsqu'un des points de commutation est atteint lors de la détection des différents marquages de commutation (13) sur la surface du composant (7),
**caractérisé en ce que**
e) les marquages de commutation optiques (13) sont réalisés sur la surface du composant (7) au moyen d'une source de lumière (11), plus particulièrement au moyen d'un laser (11) ou d'une diode laser.

2. Procédé de revêtement selon la revendication 1, **caractérisé en ce que**
a) l'appareil d'application (8) est déplacé par un robot de revêtement multi-axial (10) au-dessus de la surface du composant (7), le robot de revêtement étant de préférence un robot à bras articulé ou une machine linéaire,
b) le déplacement du robot de revêtement (10) est contrôlé par une commande de robot (16) et
c) la réalisation des marquages de commutation (13), la détection des marquages de commutation (13) et/ou l'activation et la désactivation de l'appareil d'application (8) sont contrôlées par une commande à points de commutation (17).

3. Procédé de revêtement selon la revendication 2, **caractérisé en ce que**
a) la commande à points de commutation (17) est intégrée dans la commande du robot (16) et/ou
b) la commande à point de commutation (17) d'une part et la commande de robot (16) d'autre part sont réalisées comme des modules logiciels séparés dans une unité de commande commune ou
c) la commande à points de commutation (17) d'une part et la commande de robot (16) d'autre part sont réalisées comme des modules matériels séparés dans une unité de commande commune.

4. Procédé de revêtement selon la revendication 2, **caractérisé en ce que**
a) la commande à points de de commutation (17) est séparée de la commande du robot (16),
b) la commande à points de commutation (17) d'une part et la commande de robot (16) d'autre part sont réalisées comme des modules matériels séparés et/ou
c) la commande à points de commutation (17) présente une réponse plus rapide que la commande de robot (16), afin de permettre une réaction la plus rapide possible aux points de commutation.

5. Procédé de revêtement selon l'une des revendications précédentes, **caractérisé par** les étapes suivantes :
a) mise à disposition de données CAO du composant à revêtir (6), les données CAO représentant la forme tridimensionnelle du composant (6),
b) détection de la position dans l'espace du composant à revêtir (6), plus particulièrement le long d'une chaîne de peinture et
c) détermination de la position dans l'espace des marquages de commutation (13) en fonction de la position dans l'espace détectée du composant à revêtir (6) et en fonction des données CAO du composant à revêtir (6).

6. Procédé de revêtement selon l'une des revendications précédentes, **caractérisé par** les étapes suivantes lors de la détection d'un marquage de commutation (13) sur la surface du composant (7) :
a) détermination d'un point de pré-commutation (P1) qui se trouve sur la trajectoire de peinture (1 ; 35) avant le point de commutation (P2), qui correspond au marquage de commutation (13) détecté,
b) détermination d'un point de post-commutation (P3, P4) qui se trouve sur la trajectoire de peinture (1 ; 35) derrière le point de commutation (P2), qui correspond au marquage de commutation (13) détecté,
c) exécution de différentes actions de commutation au niveau du point de pré-commutation (P1), du point de commutation (P2) et du point de post-commutation (P3, P4).

7. Procédé de revêtement selon la revendication 6, **caractérisé par**
a) les actions de commutation suivantes au niveau du point de pré-commutation (P1) :
a1) ouverture d'une soupape de produit de revêtement afin d'activer le jet de produit de revêtement (9) et
a2) déplacement d'un dispositif de collecte (30) vers une position de collecte active, dans laquelle le dispositif de collecte (30) recueille le jet de produit de revêtement (9), de façon à ce que le jet de produit de revêtement (9) n'atteigne pas la surface du composant (7),
b) les actions de commutation suivantes au niveau du point de commutation (P2) :
b1) maintien de la soupape de produit de revêtement ouverte,
b2) déplacement du dispositif de collecte (30) vers une position inactive dans laquelle le dispositif de collecte (30) ne recueille pas le jet de produit de revêtement (9), de façon à ce que le jet de produit de revêtement (9) atteigne la surface du composant (7),
c) les actions de commutation suivantes au niveau du point de post-commutation (P3, P4) :
c1) fermeture de la soupape de produit de revêtement et/ou
c2) déplacement du dispositif de collecte (30) vers la position de collecte dans laquelle le dispositif de collecte (30) recueille le jet de produit de revêtement (9), de façon à ce que le jet de produit de revêtement (9) n'atteigne pas la surface du composant (7).

8. Procédé de revêtement selon l'une des revendications précédentes, **caractérisé en ce que**, au niveau des points de commutation, est exécutée au moins une des actions de commutations suivantes :
a) activation ou désactivation d'un flux de fluide, plus particulièrement du jet de produit de revêtement (9) ou d'un jet d'air, plus particulièrement d'un jet d'air de guidage pour la formation du jet de produit de revêtement (9),
b) activation ou désactivation d'une charge électrostatique du produit de revêtement,
c) activation ou désactivation d'un dispositif de collecte (30) qui, dans l'état actif, recueille le jet de produit de revêtement (9) avant qu'il n'atteigne la surface du composant (7).

9. Procédé de revêtement selon l'une des revendications précédentes, **caractérisé en ce que**
a) les marquages de commutation optiques (13) sont réalisés par l'irradiation de la surface du composant (7) avec de la lumière
a1) dans le domaine des longueurs d'ondes visibles ou
a2) dans le domaine des longueurs d'ondes infrarouges ou
a3) dans le domaine des longueurs d'ondes ultraviolettes et/ou
b) la source de lumière (11) émet une lumière
b1) à large bande avec un spectre de longueurs d'ondes avec une largeur de bande d'au moins 100 nm, 250 nm ou 500 nm ou
b2) qui présente un spectre de longueurs d'ondes à bande étroite avec une largeur de bande de 50 nm, 25 nm, 10 nm ou 1 nm maximum, afin de réduire la sensibilité aux perturbations vis-à-vis de la lumière ambiante, le capteur optique (14) étant sensible dans un domaine de longueurs d'ondes à bande étroite, qui se trouve à l'intérieur du spectre de longueurs d'ondes de la source de lumière (11),
et/ou
c) la source de lumière (11) pour la réalisation des marquages de commutation optiques (13)
c1) est disposée de manière fixe ou
c2) mobile dans l'espace et/ou
d) le marquage de commutation (13) sur la surface du composant (7)
d1) est une surface lumineuse ou
d2) une bande lumineuse ou
d3) est un point lumineux ou
d4) contient un motif lumineux et/ou
e) le marquage de commutation (13)
e1) marque de manière linéaire un contour d'une partie de surface à revêtir sur la surface du composant (7) ou
e2) marque, de manière surfacique, une partie de surface à revêtir sur la surface du composant (7) ou
e3) marque, de manière ponctuelle, un des points de commutation et/ou
f) le produit de revêtement
f1) est une peinture
f2) une colle,
f3) un produit d'étanchéité ou
f4) une matière isolante et/ou
g) l'appareil d'application (8)
g1) est un pulvérisateur, plus particulièrement un pulvérisateur rotatif ou
g2) applique un jet de gouttelettes du produit de revêtement ou
g3) applique le jet de produit de revêtement (9) sous la forme d'un jet de produit de revêtement (9) cohérent et/ou
h) la composant à revêtir (6)
h1) est un composant de carrosserie de véhicule,
h2) une pièce rapportée pour un véhicule automobile ou
h3) un composant aéronautique et/ou
i) les points de commutation représentent chacun une limite (4) entre une zone sans peinture (2) et une zone à peindre (3) et/ou
j) le capteur optique (14)
j1) est relié mécaniquement avec l'appareil d'application (8) et est déplacé de manière synchrone avec l'appareil d'application (8) au-dessus de la surface de composant (7) ou
j2) est séparé mécaniquement de l'appareil d'application (8) et/ou
k) le capteur optique (14) présente une zone de détection (15) qui est en avance sur le déplacement de l'appareil d'application (8).

10. Installation de revêtement pour le revêtement d'un composant (6) avec un produit de revêtement, plus particulièrement pour l'exécution du procédé de revêtement selon l'une des revendications précédentes, avec
a) un dispositif de marquage (11) pour la réalisation de marquages de commutation optiques (13) sur la surface (7) du composant à revêtir (6), les marquages de commutation optiques (13) représentant des points de commutation au niveau desquels l'installation de revêtement doit exécuter une action de commutation et
b) un capteur optique (14) pour la détection des marquages de commutation optiques (13) sur la surface du composant (7),
**caractérisée en ce que**
c) le dispositif de marquage (11) comprend une source de lumière (11), plus particulièrement un laser (11) ou une diode laser, la source de lumière (11) réalisant les marquages de commutation optiques (13) sur la surface du composant (7).

11. Installation de revêtement selon la revendication 10,
**caractérisée par**
a) une commande à points de commutation (17) pour le contrôle des actions de commutation,
b) la commande à points de commutation (17) étant reliée, côté entrée, avec le capteur (14), afin de détecter le marquage de commutation (13),
c) tandis que la commande à points de commutation (17) est reliée, côté sortie, avec un actionneur, plus particulièrement avec une soupape de produit de revêtement, afin de déclencher l'action de commutation lorsque le capteur (14) détecte un des marquages de commutation (13) sur la surface du composant (7).

12. Installation de revêtement selon la revendication 11,
**caractérisée par**
a) un appareil d'application (8) pour l'émission d'un jet de produit de revêtement (9) sur surface du composant (7),
b) un robot de revêtement multi-axial (10) qui guide l'appareil d'application (8) au-dessus de la surface de composant (7), le robot de revêtement étant de préférence un robot à bras articulé ou une machine linéaire et
c) une commande de robot (16) qui contrôle le robot de revêtement (10) afin que l'appareil d'application (8) exécute un déplacement programmé au-dessus de la surface du composant (7).

13. Installation de revêtement selon la revendication 12,
**caractérisée en ce que**
a) la commande à points de commutation (17) est intégrée dans la commande du robot (16) et/ou
b) la commande à point de commutation (17) d'une part et la commande de robot (16) d'autre part sont réalisées comme des modules logiciels séparés dans une unité de commande commune ou
c) la commande à points de commutation (17) d'une part et la commande de robot (16) d'autre part sont réalisées comme des modules matériels séparés dans une unité de commande commune.

14. Installation de revêtement selon la revendication 12,
**caractérisée en ce que**
a) la commande à points de de commutation (17) est séparée de la commande du robot (16),
b) la commande à points de commutation (17) d'une part et la commande de robot (16) d'autre part sont réalisées comme des modules matériels séparés et/ou
c) la commande à points de commutation (17) présente une réponse plus rapide que la commande de robot (16), afin de permettre une réaction la plus rapide possible aux points de commutation.

15. Installation de revêtement selon l'une des revendications 10 à 14,
**caractérisée en ce que**
a) pour la collecte du jet de produit de revêtement (9), un dispositif de collecte (30) est prévu,
b) le dispositif de collecte (30) est mobile entre une position de collecte active et une position inactive,
c) dans la position de collecte, le dispositif de collecte (30) recueille le jet de produit de revêtement (9) et empêche ainsi que le jet de produit de revêtement (9) n'atteigne la surface du composant (7) et
d) dans la position inactive, le dispositif de collecte (30) ne recueille pas le jet de produit de revêtement (9) de façon à ce que le jet de produit de revêtement (9) atteigne la surface du composant (7).
